# EUROPÄISCHE PATENTSCHRIFT

(11) **EP 2 971 792 B1**
(45) Veröffentlichungstag und Bekanntmachung des Hinweises auf die Patenterteilung: **21.08.2019**
(21) Anmeldenummer: 14705783.0
(22) Anmeldetag: 21.02.2014
(51) Int. Cl.: F04D 29/42, F24C 15/20

(54) **GEHÄUSE FÜR EIN RADIALGEBLÄSE EINER DUNSTABZUGSHAUBE**
HOUSING FOR A RADIAL FAN OF AN EXTRACTOR HOOD
BOÎTIER POUR SOUFFLANTE RADIALE DE HOTTE ASPIRANTE

(30) Priorität: 11.03.2013 DE 102013204144
(43) Veröffentlichungstag der Anmeldung: 20.01.2016
(73) Patentinhaber: BSH Hausgeräte GmbH, 81739 München (DE)
(72) Erfinder: HÄUSIG, Christoph, 76356 Weingarten (Baden) (DE); JORDAN, Dietmar, 75417 Mühlacker (DE); MAURER, Eugen, 75239 Eisingen (DE)
(86) Internationale Anmeldenummer: PCT/EP2014/053466
(87) Internationale Veröffentlichungsnummer: WO 2014/139780

(56) Entgegenhaltungen:
- EP-A1- 1 484 509
- WO-A1-2009/011350
- WO-A1-2011/113297
- JP-A- 2002 371 996
- JP-A- 2006 307 651

## Beschreibung

Die vorliegende Erfindung betrifft ein Gehäuse für ein Radialgebläse einer Dunstabzugshaube.

Beispielsweise beschreibt die DE 90 16 767 U1 eine Dunstabzugshaube mit einem Radialgebläse. Das Radialgebläse umfasst ein Gehäuse und einen Gebläsemotor. Der Gebläsemotor wird mittels einer Motoraufhängung an dem Gehäuse gehalten. Die Motoraufhängung umfasst drei Arme, welche jeweils an dem Gehäuse angeflanscht sind. Die Arme erstrecken sich von ihrem jeweiligen Befestigungsabschnitt an dem Gehäuse in ein Lüfterrad hinein, welches den Gebläsemotor umgibt. Das Gehäuse ist als doppelflutiges Spiralgehäuse ausgeführt. Angesaugte Luft fließt im Wesentlichen axial über Lufteinlässe zu beiden Seiten des Lüfterrads in dieses hinein und wird radial über einen Luftauslass mit einem höheren Druck abgegeben.

Es ist allgemein bekannt, dass solche Gehäuse im Betrieb des Radialgebläses schwingen und dabei störende Geräusche entstehen können. Gleichzeitig gilt es, den Lufteinlass so wenig wie möglich zu versperren, insbesondere um die Effizienz des Radialgebläses nicht zu mindern.

Die EP 1 484 509 A1 beschreibt ein Gehäuse für ein Radialgebläse mit einer Versteifungsrippe, die einen Lufteinlass des Gehäuses ringförmig umläuft.

Die WO 2011/113297 A1 beschreibt ein Gehäuse für ein Radialgebläse mit einer Versteifungsrippe, die teilweise um einen Lufteinlass des Gehäuses umläuft.

Die JP 2006 307651 A beschreibt ein Gehäuse für ein Radialgebläse.

Die JP 2002 371996 A beschreibt ein Gehäuse für ein Radialgebläse mit zumindest einer Rippe, die sich gegensinnig mit einem spiralförmigen Grundkörper des Gehäuses erstreckt.

Eine Aufgabe der vorliegenden Erfindung besteht somit darin, ein Gehäuse für ein Radialgebläse einer Dunstabzugshaube bereitzustellen, welches im Betrieb möglichst wenig störende Geräusche erzeugt und gleichzeitig effizient ist.

Demgemäß wird ein Gehäuse für ein Radialgebläse einer Dunstabzugshaube mit einem Lufteinlass bereitgestellt. Der Lufteinlass ist von einem Rand begrenzt, der zumindest eine Versteifungsrippe aufweist, wobei das Gehäuse einen spiralförmigen Grundkörper umfasst, welcher den Lufteinlass und den Rand aufweist, wobei sich die zumindest eine Versteifungsrippe gleichsinnig spiralförmig mit dem spiralförmigen Grundkörper erstreckt und wobei die zumindest eine Versteifungsrippe direkt an den Lufteinlass angrenzt.

Vorteilhaft mindert die zumindest eine Versteifungsrippe ein Schwingen des Gehäuses, so dass weniger störende Geräusche erzeugt werden. Ferner lässt sich eine solche Versteifungsrippe derart anordnen, dass sie den Luftstrom beim Einströmen in den Lufteinlass nur wenig oder gar nicht stört.

Mit anderen Worten ist die Versteifungsrippe auf den Rand aufgesetzt, steht also über den Rand über. Mit "Rand" ist diejenige Fläche gemeint, welche direkt an den Lufteinlass, das heißt an eine entsprechende Öffnung im Gehäuse, in der das Lüfterrad angeordnet ist, angrenzt. Es können mehrere Versteifungsrippen vorgesehen sein. Die Versteifungsrippen bedecken weniger als 50 %, bevorzugt weniger als 80 % und weiter bevorzugt weniger als 90 % des Rands.

Ferner kann das Radialgebläse als doppelflutiges Radialgebläse ausgebildet sein. In diesem Fall weist das Gehäuse zwei sich gegenüberliegende Lufteinlässe auf. Jeder der Lufteinlässe kann von einem Rand begrenzt sein, der zumindest eine Versteifungsrippe aufweist.

Die Dunstabzugshaube ist als Haushaltsgerät ausgebildet.

Das Gehäuse umfasst einen spiralförmigen Grundkörper, welcher den Lufteinlass und den Rand aufweist. In dem Grundkörper ist ein spiralförmiger, sich erweiternder Ringraum ausgebildet, welcher das Lüfterrad umgibt und sich hin zu dem Luftauslass erstreckt.

Gemäß einer weiteren Ausführungsform ist der spiralförmige Grundkörper in Form eines spiralförmigen Zylinders ausgebildet, welcher an einer seiner Stirnflächen den Rand ausbildet. Die Stirnflächen erstrecken sich bevorzugt radial zu einer Drehachse des Lüfterrads. Die zwischen den Stirnflächen gebildete Mantelfläche ist beispielsweise von dem Luftauslass durchbrochen. Ferner kann die Mantelfläche eine Trennebene zwischen zwei das Gehäuse bildenden Gehäusehälften aufweisen.

Gemäß einer weiteren Ausführungsform ist der Lufteinlass kreisrund ausgeführt. Zumindest eine weitere Versteifungsrippe erstreckt sich radial bezogen auf eine Mittelachse des Lufteinlasses oder parallel zu einer Radialen bezogen auf die Mittelachse. Eine derartige Versteifungsrippe ist geeignet, den Luftstrom hin zum Lufteinlass zu leiten und diesen insbesondere nicht zu versperren. Gleichzeitig sorgt eine solche Versteifungsrippe für eine Versteifung des Gehäuses, insbesondere des Rands.

Die zumindest eine Versteifungsrippe erstreckt gleichsinnig spiralförmig mit dem spiralförmigen Grundkörper. Mit anderen Worten definiert die zumindest eine Versteifungsrippe einen Abschnitt einer Spirale, welche in der gleichen Drehrichtung einen spiralförmigen Verlauf aufweist wie der spiralförmige Grundkörper.

Die zumindest eine Versteifungsrippe grenzt direkt an den Lufteinlass an. Dadurch kann der Luftstrom ohne Verwirbelungen in den Lufteinlass hineingeführt werden.

Gemäß einer weiteren Ausführungsform erstreckt sich die zumindest eine Versteifungsrippe zu einem Luftauslass des Gehäuses hin. Insbesondere kann sich die Versteifungsrippe entlang eines Kragens erstrecken, welcher ein den Luftauslass definierendes Rohr mit dem spiralförmigen Grundkörper verbindet.

Gemäß einer weiteren Ausführungsform erstreckt sich die zumindest eine Versteifungsrippe bis über eine Mantelfläche des spiralförmigen Zylinders. Dadurch kann auch die Mantelfläche versteift werden.

Gemäß einer weiteren Ausführungsform erstreckt sich zumindest eine weitere Versteifungsrippe in Form eines Ringabschnitts auf dem Rand.

Gemäß einer weiteren Ausführungsform verdickt sich die zumindest eine Versteifungsrippe ihrer Länge nach. Dadurch können unterschiedliche Bereiche des Rands einfach bedarfsabhängig verstärkt werden.

Gemäß einer weiteren Ausführungsform weist der Rand zumindest eine Befestigungsstelle für ein Befestigen einer Motoraufhängung auf, welche von zumindest einer weiteren Versteifungsrippe umgeben ist. Dadurch werden Verwirbelungen im Bereich der Befestigungsstelle vermieden. Gleichzeitig kann die Versteifungsrippe auch als Positionierhilfe dienen.

Die Motoraufhängung kann an der Befestigungsstelle insbesondere mittels einer Schraube angeflanscht werden.

Gemäß einer weiteren Ausführungsform erstreckt sich diese zumindest eine weitere Versteifungsrippe in Form eines halbkreisförmigen Bogens um die Befestigungsstelle. Dadurch wird eine gute Abschirmung der Befestigungsstelle erzielt, so dass sich hier nur wenig Luftwirbelungen bilden. Der entsprechende Halbkreis kann zum Lufteinlass hin offen ausgebildet sein.

Gemäß einer weiteren Ausführungsform setzt sich das Gehäuse aus zwei Gehäusehälften zusammen, welche axial miteinander verbunden sind. Entlang einer Trennebene ist eine weitere Versteifungsrippe ausgebildet. Die Versteifungsrippe kann eine Dichtung aufnehmen, welche die beiden Gehäusehälften gegeneinander abdichtet.

Weiterhin wird eine Dunstabzugshaube mit einem Radialgebläse bereitgestellt. Die Dunstabzugshaube weist ein vorstehend beschriebenes Gehäuse auf.

Gemäß einer Ausführungsform ist in dem Gehäuse ein Lüfterrad sowie ein das Lüfterrad antreibender Gebläsemotor angeordnet. Die zumindest eine Versteifungsrippe krümmt sich in Drehrichtung des Lüfterrads im Betrieb des Radialgeblässes. Das Krümmen ist hier so zu verstehen, dass sich die zumindest eine Versteifungsrippe weg von einer Radialen (bezogen auf eine Drehachse des Lüfterrads) in der Drehrichtung krümmt. Dadurch können Verwirbelungen und damit eine Geräuschbildung reduziert werden.

Im Weiteren wird die Erfindung anhand von bevorzugten Ausführungsformen unter Bezugnahme auf die beigelegten Figuren näher erläutert.

Es zeigt dabei:
Fig. 1: in einer perspektivischen Ansicht ein Gehäuse für ein Radialgebläse einer Dunstabzugshaube; und
Fig. 2: in einer perspektivischen Ansicht ausschnittsweise eine Dunstabzugshaube mit einem Radialgebläse.

In den Figuren sind gleiche oder funktionsgleiche Elemente mit denselben Bezugszeichen versehen worden, sofern nichts anderes angegeben ist.

Fig. 1 zeigt in einer perspektivischen Ansicht ein Gehäuse 1 für ein in Fig. 2 gezeigtes Radialgebläse 2 einer schematisch dargestellten Dunstabzugshaube 3.

Das Gehäuse 1 umfasst einen spiralförmigen Grundkörper 4 in Form eines spiralförmigen Zylinders mit Stirnflächen 5 (in Figur 1 ist aufgrund der Darstellung nur die vordere Stirnfläche 5 zu sehen). Zwischen den Stirnflächen 5 bildet der Grundkörper 4 eine Mantelfläche 6 aus. Die Stirnflächen 5 bilden jeweils einen Rand aus, welcher einen Lufteinlass 7, 8 begrenzt.

Die Lufteinlässe 7, 8 liegen sich gegenüber. Die Lufteinlässe 7, 8 können jeweils als kreisrunde Öffnungen mit einer Mittelachse 11 ausgebildet sein. Im Inneren des spiralförmigen Grundkörpers 4 ist ein sich spiralförmig erweiternder Ringraum 12 ausgebildet, welcher sich hin zu einem radialen Luftauslass 13 erweitert. Der Luftauslass 13 kann von einem Rohr 14 begrenzt sein, welches über einen Kragen 15 an die Mantelfläche 6 des spiralförmigen Grundkörpers 4 anschließt.

Das Gehäuse 1 kann sich aus zwei Gehäusehälften 16, 17 zusammensetzen, welche entlang einer Trennebene 18 axial miteinander verbunden werden. "Axial" bezieht sich vorliegend auf die Mittelachse 11, welche identisch mit einer Drehachse eines in Figur 2 gezeigten Gebläsemotors 21 ist. Die Trennebene 18 erstreckt sich radial zur Mittelachse 11.

Der Rand 5 kann ferner beispielsweise drei Befestigungsstellen 22 für ein Anflanschen einer in Figur 2 gezeigten Motoraufhängung 23 aufweisen. Die Motoraufhängung 23 kann beispielsweise drei Tragarme 24 aufweisen, welche sich beispielsweise einstückig an eine Aufnahme 25 für den Gebläsemotor 21 anschließen. Die Aufnahme 25 hält dabei den Rotor (nicht gezeigt) des Gebläsemotors 21 drehbar gegenüber einem Stator 26 des Gebläsemotors 21. Die Motoraufhängung 23 kann somit auch gleichzeitig einen Lagerschild des Gebläsemotors 21 ausbilden. Insbesondere sind die Tragarme 24 derart ausgebildet, dass sie den Gebläsemotor 21 (hier insbesondere den Rotor und den Stator 26) konzentrisch mit der Mittelachse 11 halten. Die Mittelachse 11 ist auch gleichzeitig die Drehachse eines in dem Gehäuse 1 angeordneten Lüfterrads 27, welches der Gebläsemotor 21 antreibt. Weiterhin positionieren die Tragarme 24 den Gebläsemotor 21 auch axial (bezogen auf die Mittelachse 11) innerhalb des Lüfterrads 27 und damit auch innerhalb des Gehäuses 1.

Nun zurückkehrend zu Figur 1 ist dort gezeigt, dass der Rand 5 mehrere, beispielsweise mehr als zehn Versteifungsrippen aufweisen kann. Die Versteifungsrippen sind in Form von Stegen ausgebildet und nehmen beispielsweise weniger als 95 % der Fläche des Rands 5 auf. Beispielhaft werden nachfolgend einige der Versteifungsrippen näher beschrieben und sind dazu mit 30, 31, 32, 33, 36, 41 und 42 bezeichnet.

Die Versteifungsrippe 30 kann sich radial (bezogen auf die Mittelachse 11) erstrecken.

Beispielsweise erstreckt sich die Versteifungsrippe 31 parallel zu einer Radialen 34 (bezogen auf die Mittelachse bzw. Drehachse 11).

Die Versteifungsrippe 32 krümmt sich spiralförmig um eine mit 35 bezeichnete Drehachse, und zwar gleichsinnig mit dem spiralförmigen Grundkörper 4. Ferner ist zu erkennen, dass sich die Versteifungsrippe 32 sowohl über den Rand 5 als auch über die Mantelfläche 6 erstreckt.

Die Versteifungsrippe 33 erstreckt sich von dem Rand 5 über den Kragen 15.

Figur 1 zeigt weiterhin eine Versteifungsrippe 36, welche entlang der Trennebene 18 zwischen den beiden Gehäusehälften 16, 17 ausgebildet ist. Die Versteifungsrippe 36 kann eine Nut für eine Dichtung zur Abdichtung der beiden Gehäusehälften 16, 17 gegeneinander aufweisen. Die Versteifungsrippe 36 erstreckt sich somit auch entlang der Mantelfläche 6 des Grundkörpers 4.

In Figur 1 ist die Drehrichtung des Lüfterrads 27 mit 37 bezeichnet. Mehrere der Versteifungsrippen, wie beispielsweise für die Versteifungsrippe 36 illustriert, krümmen sich von der Radialen 34 weg in Drehrichtung 37 des Lüfterrads 27.

Weiterhin zeigt Figur 1 halbkreisförmige Versteifungsrippen 41, welche jeweils eine Befestigungsstelle 22 umgeben. Die dabei gebildeten Halbkreise sind hin zu dem Lufteinlass 7 offen ausgebildet.

Die vorbeschriebenen Versteifungsrippen 30, 31, 32, 33 und 41 ist gemein, dass sie direkt an den Lufteinlass 7 angrenzen.

Anhand von Figur 1 ist ferner eine Versteifungsrippe 42 illustriert, welche sich abschnittsweise ringförmig um die Mittelachse 11 erstreckt. Weiterhin kann sich die Versteifungsrippe 42 ihrer Länge nach verdicken, wie ebenfalls für die Versteifungsrippe 42 in Figur 2 dargestellt. Die Versteifungsrippe 42 erstreckt sich ebenfalls auf dem Rand 5 des Gehäuses 1.

### Verwendete Bezugszeichen:

- 1: Gehäuse
- 2: Radialgebläse
- 3: Dunstabzugshaube
- 4: Grundkörper
- 5: Stirnfläche
- 6: Mantelfläche
- 7: Lufteinlass
- 8: Lufteinlass
- 11: Mittelachse
- 12: Ringraum
- 13: Luftauslass
- 14: Rohr
- 15: Kragen
- 16: Gehäusehälfte
- 17: Gehäusehälfte
- 18: Trennebene
- 21: Gebläsemotor
- 22: Befestigungsstelle
- 23: Motoraufhängung
- 24: Tragarm
- 25: Aufnahme
- 26: Stator
- 27: Lüfterrad
- 30: Versteifungsrippe
- 31: Versteifungsrippe
- 32: Versteifungsrippe
- 33: Versteifungsrippe
- 34: Radiale
- 35: Drehachse
- 36: Versteifungsrippe
- 37: Drehrichtung
- 41: Versteifungsrippe
- 42: Versteifungsrippe

## Patentansprüche

1. Gehäuse (1) für ein Radialgebläse (2) einer Dunstabzugshaube (3), mit einem Lufteinlass (7, 8), welcher von einem Rand (5) begrenzt ist, der zumindest eine Versteifungsrippe (32,33) aufweist, wobei das Gehäuse (1) einen spiralförmigen Grundkörper (4) umfasst, welcher den Lufteinlass (7, 8) und den Rand (5) aufweist, **dadurch gekennzeichnet, dass** sich die zumindest eine Versteifungsrippe (32,33) gleichsinnig spiralförmig mit dem spiralförmigen Grundkörper (4) erstreckt, und dass die zumindest eine Versteifungsrippe (32,33) direkt an den Lufteinlass (7, 8) angrenzt.

2. Gehäuse nach Anspruch 1, **dadurch gekennzeichnet, dass** der spiralförmige Grundkörper (4) in Form eines spiralförmigen Zylinders ausgebildet ist, welcher an einer seiner Stirnflächen (5) den Rand ausbildet.

3. Gehäuse nach Anspruch 1 oder 2, **dadurch gekennzeichnet, dass** der Lufteinlass (7, 8) kreisrund ausgeführt ist und sich zumindest eine weitere Versteifungsrippe (30, 31) radial bezogen auf eine Mittelachse (11) des Lufteinlasses (7, 8) oder parallel zu einer Radialen (34) bezogen auf die Mittelachse (11) erstreckt.

4. Gehäuse nach einem der Ansprüche 1 - 3, **dadurch gekennzeichnet, dass** sich die zumindest eine Versteifungsrippe (33) zu einem Luftauslass (13) des Gehäuses (1) hin erstreckt.

5. Gehäuse nach einem der Ansprüche 2 - 4, **dadurch gekennzeichnet, dass** sich die zumindest eine Versteifungsrippe (30,31,32,33) über eine Mantelfläche (6) des spiralförmigen Zylinders (4) erstreckt.

6. Gehäuse nach einem der Ansprüche 1 - 4, **dadurch gekennzeichnet, dass** sich zumindest eine weitere Versteifungsrippe (42) in Form eines Ringabschnitts auf dem Rand (5) erstreckt.

7. Gehäuse nach einem der Ansprüche 1 - 5, **dadurch gekennzeichnet, dass** sich die zumindest eine Versteifungsrippe ihrer Länge nach verdickt.

8. Gehäuse nach einem der Ansprüche 1 - 7, **dadurch gekennzeichnet, dass** der Rand (5) zumindest eine Befestigungsstelle (22) für ein Befestigen einer Motoraufhängung (23) des Radialgebläses (2) aufweist, welche von zumindest einer weiteren Versteifungsrippe (41) umgeben ist.

9. Gehäuse nach Anspruch 8, **dadurch gekennzeichnet, dass** sich die zumindest eine weitere Versteifungsrippe (41) in Form eines halbkreisförmigen Bogens um die Befestigungsstelle (22) erstreckt.

10. Gehäuse nach einem der Ansprüche 1 - 9, **dadurch gekennzeichnet, dass** sich das Gehäuse (1) aus zwei Gehäusehälften (16, 17) zusammensetzt, welche axial miteinander verbunden sind, und dass entlang einer Trennebene (18) eine weitere Versteifungsrippe (36) ausgebildet ist.

11. Dunstabzugshaube (3) mit einem Radialgebläse (2), welches ein Gehäuse (1) nach einem der Ansprüche 1 - 10 aufweist.

12. Dunstabzugshaube nach Anspruch 11, **dadurch gekennzeichnet, dass** in dem Gehäuse (1) ein Lüfterrad (27) sowie ein das Lüfterrad (27) antreibender Gebläsemotor (21) angeordnet ist und dass sich die zumindest eine Versteifungsrippe (32, 36) in Drehrichtung (37) des Lüfterrads (27) im Betrieb des Radialgebläses (2) krümmt.

## Claims

1. Housing (1) for a radial fan (2) of an extractor hood (3), with an air inlet (7, 8), which is delimited by an edge (5) which has at least one reinforcing rib (32, 33), wherein the housing (1) comprises a spiral-shaped base body (4), which has the air inlet (7, 8) and the edge (5), **characterised in that** the at least one reinforcing rib (32, 33) extends with the same spiral shape along with the spiral-shaped base body (4), and that the at least one reinforcing rib (32, 33) directly abuts the air inlet (7, 8).

2. Housing according to claim 1, **characterised in that** the spiral-shaped base body (4) is embodied in the form of a spiral-shaped cylinder, which embodies the edge on one of its end faces (5).

3. Housing according to claim 1 or 2, **characterised in that** the air inlet (7, 8) is designed to be circular and at least one further reinforcing rib (30, 31) extends radially in relation to a central axis (11) of the air inlet (7, 8) or in parallel with a radial (34) in relation to the central axis (11).

4. Housing according to one of claims 1 - 3, **characterised in that** the at least one reinforcing rib (33) extends towards an air inlet (13) of the housing (1).

5. Housing according to one of claims 2 - 4, **characterised in that** the at least one reinforcing rib (30, 31, 32, 33) extends over a peripheral surface (6) of the spiral-shaped cylinder (4).

6. Housing according to one of claims 1 - 4, **characterised in that** at least one further reinforcing rib (42) extends in the form of a ring section on the edge (5).

7. Housing according to one of claims 1 - 5, **characterised in that** the at least one reinforcing rib becomes thicker along its length.

8. Housing according to one of claims 1 - 7, **characterised in that** the edge (5) has at least one fastening point (22) for fastening a motor suspension (23) of the radial fan (2), which is surrounded by at least one further reinforcing rib (41).

9. Housing according to claim 8, **characterised in that** the at least one further reinforcing rib (41) extends in the form of a semi-circular arc around the fastening point (22).

10. Housing according to one of claims 1 - 9, **characterised in that** the housing (1) is composed of two housing halves (16, 17), which are interconnected axially, and that a further reinforcing rib (36) is embodied along a separating plane (18).

11. Extractor hood (3) with a radial fan (2), which has a housing (1) according to one of claims 1 - 10.

12. Extractor hood according to claim 11, **characterised in that** a fanwheel (27) and a fan motor (21) driving the fanwheel (27) are arranged in the housing (1) and the at least one reinforcing rib (32, 36) curves in the direction of rotation (37) of the fanwheel (27) during operation of the radial fan (2).

## Revendications

1. Carter (1) pour une soufflante radiale (2) d'une hotte aspirante (3), avec une entrée d'air (7, 8) limitée par un bord (5), qui présente au moins une nervure de rigidification (32, 33), dans lequel le carter (1) comprend un corps de base spiralé (4), qui présente l'entrée d'air (7, 8) et le bord (5), **caractérisé en ce que** l'au moins une nervure de rigidification (32, 33) s'étend dans le même sens spiralé que le corps de base spiralé (4), et **en ce que** l'au moins une nervure de rigidification (32, 33) est directement contiguë à l'entrée d'air (7, 8).

2. Carter selon la revendication 1, **caractérisé en ce que** le corps de base spiralé (4) est exécuté sous la forme d'un cylindre spiralé, lequel constitue le bord sur l'une de ses faces frontales (5).

3. Carter selon la revendication 1 ou 2, **caractérisé en ce que** l'entrée d'air (7, 8) est exécutée sous forme circulaire **en ce qu'**au moins une nervure de rigidification supplémentaire (30, 31) s'étend radialement à un axe central (11) de l'entrée d'air (7, 8) ou parallèlement à une radiale (34) à l'axe central (11).

4. Carter selon l'une des revendications 1 à 3, **caractérisé en ce que** l'au moins une nervure de rigidification (33) s'étend vers une sortie d'air (13) du carter (1).

5. Carter selon l'une des revendications 2 à 4, **caractérisé en ce que** l'au moins une nervure de rigidification (30, 31, 32, 33) s'étend sur une surface d'enveloppe (6) du cylindre spiralé (4).

6. Carter selon l'une des revendications 1 à 4, **caractérisé en ce que** l'au moins une nervure de rigidification supplémentaire (42) s'étend sous la forme d'un segment annulaire sur le bord (5).

7. Carter selon l'une des revendications 1 à 5, **caractérisé en ce que** l'au moins une nervure de rigidification s'épaissit sur sa longueur.

8. Carter selon l'une des revendications 1 à 7, **caractérisé en ce que** le bord (5) présente au moins un endroit de fixation (22) pour une fixation d'une suspension de moteur (23) de la soufflante radiale (2), lequel est entouré par au moins une nervure de rigidification supplémentaire (41).

9. Carter selon la revendication 8, **caractérisé en ce que** l'au moins une nervure de rigidification supplémentaire (41) s'étend sous la forme d'un arc semi-circulaire autour de l'endroit de fixation (22).

10. Carter selon l'une des revendications 1 à 9, **caractérisé en ce que** le carter (1) se compose de deux moitiés de carter (16, 17), reliées axialement l'une à l'autre, et **en ce qu'**une nervure de rigidification supplémentaire (36) est exécutée le long d'un plan de séparation (18).

11. Hotte aspirante (3) avec une soufflante radiale (2) présentant un carter (1) selon l'une des revendications 1 à 10.

12. Hotte aspirante selon la revendication 11, **caractérisée en ce qu'**une roue de ventilateur (27) ainsi qu'un moteur de soufflante (21) entraînant la roue de ventilateur sont disposés dans le carter (1) et **en ce que** l'au moins une nervure de rigidification (32, 36) se courbe dans le sens de rotation (37) de la roue de ventilateur (27) en fonctionnement de la soufflante radiale (2).
